# DEMANDE DE BREVET EUROPEEN

(11) **EP 4 756 130 A1**
(43) Date de publication de la demande: **10.06.2026**
(21) Numéro de dépôt: 25220628.9
(22) Date de dépôt: 04.12.2025
(51) Int. Cl.: E02D 29/14

(54) **ELÉMENT DE VOIRIE POUR DISPOSITIF DE VOIRIE, DISPOSITIF DE VOIRIE ET ENSEMBLE DE VOIRIE CORRESPONDANTS**

(30) Priorité: 04.12.2024 FR 2413443
(71) Demandeur: Saint-Gobain Pam Canalisation, 54700 Pont-à-Mousson (FR)
(72) Inventeur: ROYER, Jean-Claude, 54121 VANDIERES (FR)
(74) Mandataire: Lavoix

(57) **Abrégé**

Cet élément de voirie pour dispositif de voirie comprend un corps de base, une barrette de verrouillage (16), mobile entre des positions de verrouillage et de déverrouillage du corps de base, et des moyens d'actionnement pour déplacer la barrette de verrouillage entre les positions de verrouillage et de déverrouillage. Des moyens de blocage (40) s'opposent à un déplacement de la barrette de verrouillage vers sa position de déverrouillage. Les moyens de blocage comprennent une surface de frottement de corps de base (42) et une surface de frottement de barrette de verrouillage (44). Des moyens élastiques (62), disposés du côté de la barrette de verrouillage opposé au corps de base, sollicitent la surface de frottement de corps de base et la surface de frottement de barrette de verrouillage l'une sur l'autre. Les moyens de blocage définissent un couple de déblocage à partir duquel la barrette de verrouillage se déplace vers sa position de déverrouillage.

## Description

La présente invention concerne un élément de voirie du type comprenant :
- un corps de base, tel qu'un tampon ou un cadre,
- une barrette de verrouillage mobile entre une position de verrouillage du corps de base et une position de déverrouillage du corps de base,
- des moyens d'actionnement adaptés pour déplacer la barrette de verrouillage entre sa position de verrouillage et sa position de déverrouillage, et
- des moyens de blocage de la barrette de verrouillage s'opposant à un déplacement de la barrette de verrouillage de sa position de verrouillage vers ou dans sa position de déverrouillage.

On connaît du document FR2997973A1 un dispositif de voirie, tel qu'un regard de chaussée, comprenant un couvercle et un cadre. Du côté intérieur du couvercle est disposée une barrette de verrouillage mobile en rotation entre une position de verrouillage et une position de déverrouillage. Dans la position de verrouillage, la barrette de verrouillage s'étend en-dessous d'un rebord du cadre et s'oppose ainsi au soulèvement du couvercle. La barrette de verrouillage est reliée au couvercle par l'intermédiaire d'une vis dont la tête est disposée du côté extérieur du couvercle. La tête de vis permet d'actionner la barrette de verrouillage et de la déplacer entre la position de verrouillage et la position de déverrouillage.

D'autres dispositifs de voirie sont par exemple connus des documents EP1215342A1 FR2872182A1 et FR2794789A1.

EP1215342A1 divulgue un ensemble de verrouillage pour dispositif de voirie comportant une serrure et une clé de verrouillage et de déverrouillage. La serrure est adaptée pour verrouiller le tampon par rapport à l'ouverture d'accès.

FR2872182A1 divulgue un dispositif de voirie, notamment un regard de visite, comprenant un cadre et un tampon. Le tampon est muni d'une serrure.

FR2794789A1 décrit un dispositif de verrouillage comprenant un pivot qui se prolonge par une tête de forme prismatique s'étendant le long de l'axe de pivotement et présentant une section droite, notamment polygonale.

L'invention a pour but de proposer un élément de voirie pour un dispositif de voirie qui ait une sécurité importante contre une ouverture par une personne non-autorisée et ceci avec des moyens économiques.

A cet effet, l'invention a pour objet un élément de voirie pour dispositif de voirie tel qu'indiqué ci-dessus, caractérisé en ce que les moyens de blocage comprennent
- une surface de frottement de corps de base et une surface de frottement de barrette de verrouillage, la surface de frottement de corps de base et la surface de frottement de barrette de verrouillage s'appliquant l'une sur l'autre, et
- des moyens élastiques sollicitant la surface de frottement de corps de base et la surface de frottement de barrette de verrouillage l'une contre l'autre, en ce que

les moyens élastiques sont disposés du côté de la barrette de verrouillage opposé au corps de base, et en ce que
les moyens de blocage définissent un couple de déblocage, qui est le couple à partir duquel la barrette de verrouillage se déplace de sa position de verrouillage vers ou dans sa position de déverrouillage.

Selon des modes de réalisation particuliers de l'élément de voirie, celui-ci peut comporter l'une ou plusieurs des caractéristiques suivantes :
- les moyens d'actionnement comprennent une tête d'actionnement et une tige d'actionnement, dans lequel la tête d'actionnement est adaptée pour coopérer avec une noix d'accouplement destinée à être montée sur une clé d'actionnement, et dans lequel la tige d'actionnement s'étend selon un axe de rotation ;
- la surface de frottement de corps de base comprend au moins une surface partielle de frottement de corps de base et la surface de frottement de barrette de verrouillage comprend au moins une surface partielle de frottement de barrette de verrouillage associée, et dans lequel la ou chaque surface partielle de frottement de corps de base s'applique sur la surface partielle de frottement de barrette de verrouillage associée, et dans lequel à chaque fois une surface partielle de frottement de corps de base et la surface partielle de frottement de barrette de verrouillage associée constituent un couple de surfaces partielles de frottement ;
- la surface de frottement de corps de base et la surface de frottement de barrette de verrouillage sont situées radialement par rapport à l'axe de rotation à l'extérieur de la tête d'actionnement ;
- au moins une surface partielle de frottement de corps de base et la ou les surface(s) partielle(s) de frottement de barrette de verrouillage associée(s) sont situées radialement par rapport à l'axe de rotation entièrement à l'extérieur de la tête d'actionnement ;
- la surface de frottement de corps de base comprend au moins une surface partielle de frottement de corps de base supplémentaire et la surface de frottement de barrette de verrouillage comprend au moins une surface partielle de frottement de barrette de verrouillage supplémentaire associée, dans lequel la surface partielle de frottement de corps de base supplémentaire et la surface partielle de frottement de barrette de verrouillage supplémentaire associée constituent un couple de surfaces partielles de frottement supplémentaire et dans lequel au moins le couple de surfaces partielles de frottement et le couple de surfaces partielles de frottement supplémentaire sont disposés radialement l'un à l'opposé de l'autre par rapport à l'axe de rotation ;
- l'élément de voirie comprend une bague de sécurité qui entoure la tête d'actionnement et qui est disposée entre la tête d'actionnement et le corps de base, et dans lequel la bague de sécurité est libre en rotation par rapport à la tête d'actionnement ;
- la bague de sécurité comprend une collerette de sécurité qui entoure la tête d'actionnement et qui comprend un bord annulaire faisant saillie de la tête d'actionnement ;
- la tête d'actionnement comprend deux orifices d'actionnement qui sont écartés l'un de l'autre par rapport à l'axe de rotation d'un angle qui est inférieur à 180°, notamment inférieur à 90° et de préférence inférieur à 60°, et dans lequel l'angle est supérieur à 5° et notamment supérieur à 10° ;
- la tête d'actionnement comprend un ergot central ; et
- les moyens élastiques comprennent un ressort, en particulier le ressort comprenant une ou plusieurs rondelles Belleville.

L'invention a également pour objet un dispositif de voirie comprenant un élément de voirie tel que défini ci-dessus et un corps de base complémentaire, notamment dans lequel le corps de base est un tampon et le corps de base complémentaire est un cadre adapté pour recevoir le tampon.

Selon des modes de réalisation particuliers du dispositif de voirie, celui-ci peut comporter l'une ou plusieurs des caractéristiques suivantes :
- dans le cas où le corps de base est un tampon et le corps de base complémentaire est un cadre adapté pour recevoir le tampon, l'élément de voirie comprend une barre de blocage auxiliaire, la barre de blocage auxiliaire ayant une extrémité libre qui est adaptée pour s'étendre du côté du cadre opposé au tampon lorsque le tampon est disposé dans le cadre, et la barre de blocage auxiliaire étant adaptée pour s'opposer à un soulèvement en translation rectiligne du tampon hors du cadre lorsque le tampon est disposé dans le cadre ; et
- le dispositif de voirie comprend une charnière reliant le tampon au cadre.

L'invention a également pour objet un ensemble de voirie comprenant :
- un élément de voirie pour dispositif de voirie tel que défini ci-dessus,
- une noix d'accouplement, la noix d'accouplement étant adaptée pour coopérer avec la tête d'actionnement, et
- la noix d'accouplement étant adaptée pour être montée sur une clé d'actionnement et pour transmettre le couple de déblocage à la tête d'actionnement.

L'invention sera mieux comprise à la lecture de la description qui va suivre, donnée uniquement à titre d'exemple et faite en se référant aux dessins annexés, sur lesquels :
[Fig 1] La Figure 1 montre en perspective un dispositif de voirie selon l'invention, en l'occurrence un regard de chaussée, à l'état ouvert, la barre de blocage auxiliaire étant omise ;
[Fig 2] La Figure 2 montre en perspective vu du dessous le dispositif de voirie de la Figure 1, le dispositif de voirie étant à l'état fermé et verrouillé ;
[Fig 3] La Figure 3 montre une vue en plan du dessous d'une partie du dispositif de voirie selon l'invention, le dispositif de voirie étant à l'état fermé et verrouillé ;
[Fig 4] La Figure 4 est une vue correspondant à celle de la Figure 3, le dispositif de voirie étant à l'état fermé et déverrouillé ;
[Fig 5] La Figure 5 est une vue en coupe partielle d'une partie du dispositif de voirie selon le plan V-V de la Figure 3 ;
[Fig 6] La Figure 6 est une vue correspondant à celle de la Figure 5, les rondelles Belleville, l'anneau de serrage et l'écrou étant omis;
[Fig 7] La Figure 7 est une vue en perspective du dessus d'une partie du dispositif de voirie selon l'invention montrant la bague de sécurité et la tête d'actionnement ;
[Fig 8] La Figure 8 montre en perspective une noix d'accouplement à monter sur une clé d'actionnement pour un ensemble de voirie selon l'invention ;
[Fig 9] La Figure 9 est une vue en perspective du dessus d'une partie d'un ensemble de voirie selon l'invention ; et
[Fig 10] La Figure 10 montre une vue en perspective d'un ensemble de voirie selon l'invention, comprenant le dispositif de voirie selon l'invention.

Sur la Figure 1 est représenté en perspective un dispositif de voirie selon l'invention, désigné par la référence générale 2. En l'occurrence, le dispositif de voirie est un regard de chaussée. Le dispositif de voirie 2 définit un côté extérieur E et un côté intérieur 1.

Le dispositif de voirie 2 s'étend généralement autour d'un axe central X-X. Dans ce qui suit, sauf indication du contraire, les termes « radialement », « axialement » et « circonférentiellement » seront utilisés par rapport à l'axe central X-X.

Le dispositif de voirie comprend un corps de base, en l'occurrence un tampon 4, et un corps de base complémentaire qui est complémentaire du corps de base, en l'occurrence un cadre 6. Le cadre 6 délimite une ouverture d'accès 8, par exemple à une installation souterraine, et le cadre 6 est adapté pour recevoir le tampon 4 afin d'obturer l'ouverture d'accès 8. Le cadre 6 s'étend selon un axe central de cadre coïncidant avec l'axe central X-X.

Le dispositif de voirie 2 comprend une charnière 10 qui relie le tampon 4 au cadre 6 entre une position d'ouverture (Figure 1) et une position de fermeture (Figures 2 et 10) autour d'un axe d'articulation A-A. La charnière 10 est conçue de telle sorte qu'au moins lorsque le tampon 4 est dans sa position de fermeture, la charnière 10 attache le tampon 4 au cadre 6.

Le dispositif de voirie 2 comprend un élément de voirie 12 comprenant le corps de base, en l'occurrence le tampon 4. L'élément de voirie 12 est muni d'un verrou 14 adapté pour verrouiller le tampon 4 par rapport au cadre 6 dans la position de fermeture.

Le verrou 14 est muni d'une barrette de verrouillage 16 qui est mobile entre une position de verrouillage du corps de base (voir Figures 2 et 3) par rapport au corps de base complémentaire et une position de déverrouillage du corps de base (voir Figure 4) par rapport au corps de base complémentaire. Dans sa position de verrouillage, la barrette de verrouillage 16 s'oppose à une ouverture du dispositif de voirie 2. Dans la position de déverrouillage, la barrette de verrouillage 16 autorise une ouverture du dispositif de voirie 2. En l'occurrence, entre ses positions de verrouillage et de déverrouillage, la barrette de verrouillage 16 est mobile en rotation autour d'un axe de rotation Y-Y.

La barrette de verrouillage 16 est agencée sur le corps de base, en l'occurrence le tampon 4. La barrette de verrouillage 16 est portée par le corps de base, en l'occurrence le tampon 4. Également, en position de déverrouillage, la barrette de verrouillage 16 est portée par le corps de base et/ou est agencée sur le corps de base, en l'occurrence le tampon 4.

Le tampon 4 comprend une jupe de tampon 20. Cette jupe de tampon 20 a une forme sensiblement cylindrique. Le cadre 6 comprend une jupe de cadre 22 (ou feuillure de cadre) et un rebord de cadre 24 s'étendant radialement vers l'intérieur depuis la jupe de cadre 22. Dans sa position de verrouillage, la barrette de verrouillage 16 dépasse la jupe de tampon 20 radialement vers l'extérieur et est adaptée pour s'engager ou s'engage en dessous du rebord de cadre 24.

Dans sa position de déverrouillage, la barrette de verrouillage 16 est entièrement située radialement à l'intérieur de la jupe de tampon 20 et en dehors du profil du rebord de cadre 24.

L'élément de voirie 12 comprend en outre des moyens d'actionnement 30 adaptés pour déplacer la barrette de verrouillage 16 entre sa position de verrouillage et sa position de déverrouillage. En l'occurrence, les moyens d'actionnement 30 comprennent une tête d'actionnement 32 et une tige d'actionnement 34 solidaires l'une de l'autre, en l'occurrence d'un seul tenant ou d'une seule pièce.

La tige d'actionnement 34 s'étend selon un axe de rotation, qui est identique à l'axe de rotation Y-Y.

Les moyens d'actionnement 30 comprennent par ailleurs une ouverture d'actionnement 36 ménagée dans la barrette de verrouillage 16. L'ouverture d'actionnement 36 est traversée par la tige d'actionnement 34. La tige d'actionnement 34 et l'ouverture d'actionnement 36 ont des sections transversales non-circulaires complémentaires, de sorte telle que la tige d'actionnement 34 et la barrette de verrouillage 16 soient solidaires en rotation autour de l'axe de rotation Y-Y. Néanmoins, la barrette de verrouillage 16 est en l'occurrence axialement mobile par rapport à la tige d'actionnement 34 le long de l'axe de rotation Y-Y. En l'occurrence, la tige d'actionnement 34 et l'ouverture d'actionnement 36 ont une section transversale circulaire à méplats.

Plus généralement, une rotation de la tête d'actionnement 32 entraîne donc une rotation de la barrette de verrouillage 16 autour de l'axe de rotation Y-Y.

La tête d'actionnement 32 est adaptée pour coopérer avec une noix d'accouplement 100 destinée à être montée sur une clé d'actionnement (voir ci-après), afin d'entraîner en rotation la barrette de verrouillage 16.

L'élément de voirie 12 comprend également des moyens de blocage 40 de la barrette de verrouillage 16 qui s'opposent à un déplacement de la barrette de verrouillage de sa position de verrouillage vers ou dans sa position de déverrouillage (Figure 5). Plus généralement, les moyens de blocage 40 s'opposent à un déplacement de la barrette de verrouillage 16 entre ses positions de verrouillage et de déverrouillage. Les moyens de blocage définissent un couple de déblocage, qui est le couple à partir duquel la barrette de verrouillage 16 se déplace de sa position de verrouillage vers ou dans sa position de déverrouillage. Le couple de déblocage est par exemple supérieur à 50 Nm et avantageusement supérieur à 75 Nm.

Les moyens de blocage 40 comprennent une surface de frottement de corps de base 42, portée par le corps de base, et une surface de frottement de barrette de verrouillage 44, portée par la barrette de verrouillage 16. Les surface de frottement de corps de base 42 et surface de frottement de barrette de verrouillage 44 s'appliquent l'une sur l'autre.

Dans le cas présent, la surface de frottement de corps de base 42 comprend une première surface partielle de frottement de corps de base 46 et la surface de frottement de barrette de verrouillage 44 comprend une première surface partielle de frottement de barrette de verrouillage 47. La première surface partielle de frottement de corps de base 46 s'applique sur la première surface partielle de frottement de barrette de verrouillage 47.

Dans le cas présent, la surface de frottement de corps de base 42 comprend une deuxième surface partielle de frottement de corps de base 48 et la surface de frottement de barrette de verrouillage 44 comprend une deuxième surface partielle de frottement de barrette de verrouillage 49. La deuxième surface partielle de frottement de corps de base 48 s'applique sur la deuxième surface partielle de frottement de barrette de verrouillage 49.

De plus, la surface de frottement de corps de base 42 comprend une troisième surface partielle de frottement de corps de base 50 et la surface de frottement de barrette de verrouillage 44 comprend une troisième surface partielle de frottement de barrette de verrouillage 51. La troisième surface partielle de frottement de corps de base 50 s'applique sur la troisième surface partielle de frottement de barrette de verrouillage 51.

De plus, la surface de frottement de corps de base 42 comprend une quatrième surface partielle de frottement de corps de base 52 et la surface de frottement de barrette de verrouillage 44 comprend une quatrième surface partielle de frottement de barrette de verrouillage 53. La quatrième surface partielle de frottement de corps de base 52 s'applique sur la quatrième surface partielle de frottement de barrette de verrouillage 53.

A chaque fois, l'une des surfaces partielles de frottement de corps de base précitées et la surface partielle de frottement de barrette de verrouillage associée à la surface partielle de frottement de corps de base forment un couple de surfaces partielles de frottement. Par exemple, la première surface partielle de frottement de corps de base 46 et la première surface partielle de frottement de barrette de verrouillage 47 forment un tel couple de surfaces partielles de frottement.

De préférence, au moins deux des couples de surfaces partielles de frottement sont disposés radialement l'un à l'opposé de l'autre par rapport à l'axe de rotation Y-Y. Afin de distinguer ces deux couples de surfaces partielles de frottement, l'un de ces couples de surface peut être désigné comme « couple de surfaces partielles de frottement supplémentaire ».

Dans le cas présent, la première surface partielle de frottement de corps de base 46 et la première surface partielle de frottement de barrette de verrouillage 47 sont disposées radialement à l'opposé de la deuxième surface partielle de frottement de corps de base 48 et de la deuxième surface partielle de frottement de barrette de verrouillage 49 par rapport à l'axe de rotation Y-Y. Egalement, par exemple la première surface partielle de frottement de corps de base 46 et la première surface partielle de frottement de barrette de verrouillage 47 sont disposées radialement à l'opposé de la quatrième surface partielle de frottement de corps de base 52 et de la quatrième surface partielle de frottement de barrette de verrouillage 53 par rapport à l'axe de rotation Y-Y.

De même, la troisième surface partielle de frottement de corps de base 50 et la troisième surface partielle de frottement de barrette de verrouillage 51 sont disposées radialement à l'opposé de la deuxième surface partielle de frottement de corps de base 48 et de la deuxième surface partielle de frottement de barrette de verrouillage 49 par rapport à l'axe de rotation Y-Y. Egalement, par exemple la troisième surface partielle de frottement de corps de base 50 et la troisième surface partielle de frottement de barrette de verrouillage 51 sont disposées radialement à l'opposé de la quatrième surface partielle de frottement de corps de base 52 et de la quatrième surface partielle de frottement de barrette de verrouillage 53 par rapport à l'axe de rotation Y-Y.

Dans le cas présent, également, la troisième surface partielle de frottement de corps de base 50 et la troisième surface partielle de frottement de barrette de verrouillage 51 sont disposées radialement par rapport à l'axe de rotation Y-Y entre, d'une part, la première surface partielle de frottement de corps de base 46 et la première surface partielle de frottement de barrette de verrouillage 47 et, d'autre part, l'axe de rotation Y-Y.

Dans le cas présent, de même, la deuxième surface partielle de frottement de corps de base 48 et la deuxième surface partielle de frottement de barrette de verrouillage 49 sont disposées radialement par rapport à l'axe de rotation Y-Y entre, d'une part, la quatrième surface partielle de frottement de corps de base 52 et la quatrième surface partielle de frottement de barrette de verrouillage 53 et, d'autre part, l'axe de rotation Y-Y.

En l'occurrence, la barrette de verrouillage 16 comprend une branche de verrouillage 56, une âme centrale 58 et une branche d'appui 60. Dans la position de verrouillage de la barrette de verrouillage 16, la branche de verrouillage 56 est engagée en dessous du rebord 24 de cadre 6.

En l'occurrence, la première surface partielle de frottement de barrette de verrouillage 47 est portée par la branche d'appui 60. Avantageusement, la première surface partielle de frottement de barrette de verrouillage 47 est formée par une extrémité libre de cette branche d'appui 60. Cette branche d'appui 60 s'étend par exemple sensiblement parallèlement à l'axe de rotation Y-Y.

En l'occurrence, la deuxième surface partielle de frottement de barrette de verrouillage 49 est disposée sur l'âme centrale 58. Par exemple, la deuxième surface partielle de frottement de barrette de verrouillage 49 est formée par une saillie de l'âme centrale 58.

En l'occurrence, la troisième surface partielle de frottement de barrette de verrouillage 51 est disposée sur l'âme centrale 58. Par exemple, la troisième surface partielle de frottement de barrette de verrouillage 51 est formée par une saillie de l'âme centrale 58.

En l'occurrence, la quatrième surface partielle de frottement de barrette de verrouillage 53 est disposée sur la branche de verrouillage 56.

En l'occurrence, la quatrième surface partielle de frottement de corps de base 52 est disposée sur la jupe de tampon 20.

En variante non-représentée un, deux ou trois des couples de surfaces partielles de frottement précités, dont chaque couple de surfaces partielles de frottement est constitué de l'une des surfaces partielles de frottement de corps de base et de la surface partielle de frottement de barrette de verrouillage associée, est ou sont omis.

Les moyens de blocage 40 comprennent des moyens élastiques 62 sollicitant la surface de frottement de corps de base 42 et la surface de frottement de barrette de verrouillage 44 l'une contre l'autre.

Les moyens élastiques 62 sont disposés du côté de la barrette de verrouillage 16 opposé au corps de base, en l'occurrence opposé au tampon 4. De préférence, les moyens élastiques 62 comprennent un ressort. En l'occurrence, le ressort comprend une ou plusieurs rondelles Belleville 64 superposées, par exemple quatre groupes de trois rondelles Belleville, soit un total de 12 rondelles Belleville.

Les moyens de blocage 40 comprennent par ailleurs dans le cas présent un écrou 66 et un anneau de serrage 68 formant une surface de butée pour les rondelles Belleville 64. L'écrou 66 est vissé sur un filetage 70 de la tige d'actionnement 34. Le couple de déblocage est ainsi réglable via l'écrou 66 et le filetage 70.

Avantageusement, la surface de frottement de corps de base 42 et la surface de frottement de barrette de verrouillage 44 sont situées radialement par rapport à l'axe de rotation Y-Y à l'extérieur de la tête d'actionnement 32. De préférence, au moins l'un des couples de surfaces partielles de frottement précités est situé radialement par rapport à l'axe de rotation Y-Y entièrement à l'extérieur de la tête d'actionnement 32. En l'occurrence, le couple de surfaces partielles de frottement formé par la première surface partielle de frottement de corps de base 46 et la première surface partielle de frottement de barrette de verrouillage 47 est situé radialement par rapport à l'axe de rotation Y-Y entièrement à l'extérieur de la tête d'actionnement 32. De même, en l'occurrence le couple de surfaces partielles de frottement formé par la quatrième surface partielle de frottement de corps de base 52 et la quatrième surface partielle de frottement de barrette de verrouillage 53 est situé radialement par rapport à l'axe de rotation Y-Y entièrement à l'extérieur de la tête d'actionnement 32.

L'élément de voirie 12 comprend une bague de sécurité 72 qui entoure la tête d'actionnement 32 et qui est disposée entre la tête d'actionnement 32 et le corps de base, en l'occurrence le tampon 4. La bague de sécurité 72 est libre en rotation par rapport à la tête d'actionnement 32. La bague de sécurité 72 ne nécessite qu'un couple de rotation très faible pour tourner autour de la tête d'actionnement 32, le couple étant essentiellement limité au couple de rotation dû à la force de frottement générée par la pesanteur. Ce couple de rotation est notamment très inférieur au couple de déblocage précité.

La bague de sécurité 72 comprend une collerette intérieure 74 qui s'engage au-dessous d'une collerette extérieure 76 de la tête d'actionnement 32. Ces deux collerettes retiennent axialement la bague de sécurité par rapport à la tête d'actionnement. Ces deux collerettes définissent un jeu positif entre la bague de sécurité 72 et la tête d'actionnement 32 conduisant à la liberté en rotation de la bague de sécurité 72.

La bague de sécurité 72 comporte une surface extérieure tronconique et le corps de base, en l'occurrence le tampon 4, comporte une surface intérieure tronconique complémentaire de la surface extérieure tronconique de la bague de sécurité 72. Ces deux surfaces s'appliquent l'une sur l'autre également avec un jeu positif conduisant à la liberté en rotation de la bague de sécurité 72. Ainsi, la rotation de la bague de sécurité 72 seule n'est pas adaptée pour entrainer la tête d'actionnement 32 en rotation autour de l'axe Y-Y. Ces surfaces extérieure tronconique et intérieure tronconique s'évasent dans le sens s'éloignant de la tige d'actionnement 34, donc vers l'extérieur E. L'angle d'ouverture des surfaces tronconiques est choisi de sorte que la bague de sécurité 72 est essentiellement libre de rotation autour de la tête d'actionnement 32.

Par ailleurs (voir Figure 7), la bague de sécurité 72 comprend une collerette de sécurité 78 qui entoure la tête d'actionnement 32 et qui comprend un bord annulaire 80 faisant axialement saillie de la tête d'actionnement 32 par rapport à l'axe de rotation Y-Y.

Le corps de base, donc en l'occurrence le tampon 4, comprend avantageusement une collerette de corps de base 82 qui entoure la bague de sécurité 72. Avantageusement, le bord annulaire 80 affleure axialement par rapport à l'axe de rotation Y-Y la collerette de corps de base 82.

La tête d'actionnement 32 comprend deux orifices d'actionnement 84 qui sont écartés l'un de l'autre par rapport à l'axe de rotation Y-Y d'un angle α qui est inférieur à 180°, notamment inférieur à 90° et de préférence égal ou inférieur à 60°.L'angle α est supérieur à 5° et notamment supérieure à 10°. Les orifices d'actionnement 84 sont excentrés par rapport à l'axe de rotation Y-Y.

Avantageusement, la tête d'actionnement 32 comprend un ergot central 86 (voir Figure 7). L'ergot central 86 s'étend coaxialement par rapport à l'axe de rotation Y-Y et a de préférence une forme cylindrique à section circulaire.

La forme particulière de la tête d'actionnement 32 permet de transmettre le couple de déblocage et, combinée à la bague de sécurité 72, rend l'application de ce couple de déblocage difficile voire impossible avec des outils courants, tels que des pinces, tournevis, tiges métallique ou barres, ou encore avec un burin et un marteau.

Afin d'appliquer le couple de déblocage à la tête d'actionnement 32, l'invention comprend également une noix d'accouplement 100 destinée à être montée sur une clé d'actionnement (non représentée) et adaptée pour coopérer avec la tête d'actionnement 32. La noix d'accouplement 100 est un organe d'accouplement et est montrée en perspective sur la Figure 8. La noix d'accouplement 100 s'étend selon un axe central de noix d'accouplement Z-Z. La noix d'accouplement 100 a une forme complémentaire de la forme de la tête d'actionnement 32. En conséquence, dans le cas présent, la noix d'accouplement 100 comprend deux ergots d'actionnement 102 qui sont adaptés pour s'engager dans les orifices d'actionnement 84. Les ergots d'actionnement 102 sont écartés l'un de l'autre par rapport à l'axe central de noix d'accouplement Z-Z d'un angle β qui est identique à l'angle α. Les ergots d'actionnement 102 sont excentrés par rapport à l'axe central de noix d'accouplement Z-Z.

La noix d'accouplement 100 comprend un orifice central 104. Cet orifice central 104 s'étend coaxialement par rapport à l'axe central de noix d'accouplement Z-Z et a de préférence une forme cylindrique à section circulaire. L'orifice central 104 est complémentaire de l'ergot central 86.

Les dimensions extérieures de la noix d'accouplement 100 sont telles que la noix d'accouplement 100 peut s'engager dans la bague de sécurité 72.

L'invention définit un ensemble de voirie 200 comprenant l'élément de voirie 12 et la noix d'accouplement 100 (voir Figure 9).

L'élément de voirie 12 comprend également une barre de blocage auxiliaire 300. Cette barre de blocage auxiliaire 300 est représentée sur la Figure 2, mais omise sur la Figure 1. La barre de blocage auxiliaire 300 est fixée sur le tampon 4. La barre de blocage auxiliaire 300 a une extrémité libre 302 qui est adaptée pour s'étendre du côté du cadre 6 opposé au tampon 4 lorsque le tampon est disposé dans le cadre, c'est-à-dire lorsque le dispositif de voirie 2 est fermé. Plus précisément dans cette configuration, l'extrémité libre 302 s'étend en dessous du rebord de cadre 24. La barre de blocage auxiliaire 300 est ainsi adaptée pour s'opposer ou s'oppose à un soulèvement du tampon 4 hors du cadre 6 lorsque le tampon est disposé dans le cadre. Le mouvement de soulèvement auquel la barre de blocage 300 s'oppose est un mouvement vertical à l'état installé du dispositif de voirie 2, à savoir un mouvement en translation rectiligne selon l'axe central X-X.

Ainsi, lorsque la charnière 10 est détruite ou neutralisée, par exemple lors d'une tentative d'effraction, pendant que la barrette de verrouillage 16 est dans sa position de verrouillage, un soulèvement du tampon 4 hors du cadre est empêché par la barre de blocage auxiliaire 300. L'extrémité libre 302 comprend au moins une surface d'accrochage 304 s'engageant contre le cadre 6. Avantageusement, l'extrémité libre 302 est située par rapport à l'axe central X-X sensiblement à l'opposé de la barrette de verrouillage 16. De même, avantageusement, l'extrémité libre 302 est circonférentiellement alignée avec la charnière 10 par rapport à l'axe central X-X. La barre de blocage auxiliaire 300, et plus particulièrement son extrémité libre 302, autorisent la rotation du tampon par rapport au cadre 6 autour de l'axe d'articulation de la charnière 10.

La barre de blocage auxiliaire 300 peut être prévue indépendamment de la barrette de verrouillage 16, des moyens d'actionnement 30 et des moyens de blocage 40 précédemment décrits. La barre de blocage auxiliaire 300 peut par exemple être disposée sur un dispositif de voirie muni d'un verrou connu adapté pour verrouiller le tampon par rapport au cadre.

En variante non-représentée, le dispositif de voirie est une trappe d'accès à des installations souterraines, notamment une trappe d'accès à des installations de télécommunication.

En variante non représentée, le corps de base et le corps de base complémentaire sont inversés, c'est-à-dire le corps de base est le cadre 6 et le corps de base complémentaire est le tampon 4. En conséquence, selon cette variante, la barrette de verrouillage 16 est agencée sur le cadre 6, et en position de verrouillage, la barrette de verrouillage coopère avec le tampon 4.

En variante, les rondelles Belleville 64 sont remplacées par d'autres ressorts, tels que des ressorts hélicoïdaux.

La disposition des éléments décrits ci-dessus conduit à une répartition relativement uniforme des forces de verrouillage et à un couple de serrage du verrou assez important pour des forces de serrage par des moyens élastiques données.

Le dispositif selon l'invention a une sécurité élevée et est économique à fabriquer.

La description qui précède contient des caractéristiques techniques de l'invention. Ces caractéristiques techniques, bien que présentées dans un contexte technique et éventuellement en combinaison avec d'autres caractéristiques techniques, peuvent être utilisées à chaque fois individuellement, sans les autres caractéristiques techniques, pour autant que ceci soit techniquement possible.

## Revendications

1. Elément de voirie pour dispositif de voirie, du type comprenant :
- un corps de base, tel qu'un tampon (4) ou un cadre (6),
- une barrette de verrouillage (16) mobile entre une position de verrouillage du corps de base et une position de déverrouillage du corps de base,
- des moyens d'actionnement (30) adaptés pour déplacer la barrette de verrouillage (16) entre sa position de verrouillage et sa position de déverrouillage, et
- des moyens de blocage (40) de la barrette de verrouillage (16) s'opposant à un déplacement de la barrette de verrouillage de sa position de verrouillage vers ou dans sa position de déverrouillage,
**caractérisé en ce que** les moyens de blocage (40) comprennent
- une surface de frottement de corps de base (42) et une surface de frottement de barrette de verrouillage (44), la surface de frottement de corps de base et la surface de frottement de barrette de verrouillage s'appliquant l'une sur l'autre, et
- des moyens élastiques (62) sollicitant la surface de frottement de corps de base et la surface de frottement de barrette de verrouillage l'une contre l'autre, **en ce que**
les moyens élastiques (62) sont disposés du côté de la barrette de verrouillage opposé au corps de base, et **en ce que**
les moyens de blocage (40) définissent un couple de déblocage, qui est le couple à partir duquel la barrette de verrouillage se déplace de sa position de verrouillage vers ou dans sa position de déverrouillage.

2. Elément de voirie pour dispositif de voirie, selon la revendication 1, dans lequel les moyens d'actionnement (30) comprennent une tête d'actionnement (32) et une tige d'actionnement (34), dans lequel
la tête d'actionnement (32) est adaptée pour coopérer avec une noix d'accouplement (100) destinée à être montée sur une clé d'actionnement, et dans lequel
la tige d'actionnement (34) s'étend selon un axe de rotation (Y-Y).

3. Elément de voirie pour dispositif de voirie, selon la revendication 1 ou 2, dans lequel la surface de frottement de corps de base (42) comprend au moins une surface partielle de frottement de corps de base (46, 48, 50, 52) et la surface de frottement de barrette de verrouillage (44) comprend au moins une surface partielle de frottement de barrette de verrouillage (47, 49, 51, 53) associée, et dans lequel
la ou chaque surface partielle de frottement de corps de base (46, 48, 50, 52) s'applique sur la surface partielle de frottement de barrette de verrouillage (47, 49, 51, 53) associée, et dans lequel
à chaque fois une surface partielle de frottement de corps de base et la surface partielle de frottement de barrette de verrouillage associée constituent un couple de surfaces partielles de frottement.

4. Elément de voirie pour dispositif de voirie, selon la revendication 2 ou les revendications 2 et 3 prises ensemble, dans lequel la surface de frottement de corps de base (42) et la surface de frottement de barrette de verrouillage (44) sont situées radialement par rapport à l'axe de rotation (Y-Y) à l'extérieur de la tête d'actionnement (32).

5. Elément de voirie pour dispositif de voirie, selon la revendication 4 ou les revendications 3 et 4 prises ensemble, dans lequel au moins une surface partielle de frottement de corps de base (46, 48, 50, 52) et la ou les surface(s) partielle(s) de frottement de barrette de verrouillage (47, 49, 51, 53) associée(s) sont situées radialement par rapport à l'axe de rotation entièrement à l'extérieur de la tête d'actionnement (32).

6. Elément de voirie pour dispositif de voirie, selon au moins la revendication 3, dans lequel la surface de frottement de corps de base (42) comprend au moins une surface partielle de frottement de corps de base (46, 48, 50, 52) supplémentaire et la surface de frottement de barrette de verrouillage (44) comprend au moins une surface partielle de frottement de barrette de verrouillage (47, 49, 51, 53) supplémentaire associée, dans lequel
la surface partielle de frottement de corps de base (46, 48, 50, 52) supplémentaire et la surface partielle de frottement de barrette de verrouillage (47, 49, 51, 53) supplémentaire associée constituent un couple de surfaces partielles de frottement supplémentaire et dans lequel
au moins le couple de surfaces partielles de frottement et le couple de surfaces partielles de frottement supplémentaire sont disposés radialement l'un à l'opposé de l'autre par rapport à l'axe de rotation (Y-Y).

7. Elément de voirie pour dispositif de voirie selon la revendication 2 ou l'une des revendications 3 à 6 prise dans sa dépendance de la revendication 2, dans lequel
l'élément de voirie comprend une bague de sécurité (72) qui entoure la tête d'actionnement (32) et qui est disposée entre la tête d'actionnement et le corps de base, et dans lequel
la bague de sécurité (72) est libre en rotation par rapport à la tête d'actionnement (32).

8. Elément de voirie pour dispositif de voirie selon la revendication 7, dans lequel la bague de sécurité (72) comprend une collerette de sécurité (78) qui entoure la tête d'actionnement et qui comprend un bord annulaire (80) faisant saillie de la tête d'actionnement (32).

9. Elément de voirie pour dispositif de voirie selon au moins la revendication 2, dans lequel la tête d'actionnement comprend deux orifices d'actionnement (84) qui sont écartés l'un de l'autre par rapport à l'axe de rotation (Y-Y) d'un angle (α) qui est inférieur à 180°, notamment inférieur à 90° et de préférence inférieur à 60°, et dans lequel l'angle (α) est supérieur à 5° et notamment supérieur à 10°.

10. Elément de voirie pour dispositif de voirie selon au moins la revendication 2, dans lequel la tête d'actionnement comprend un ergot central (86).

11. Elément de voirie pour dispositif de voirie selon l'une quelconque des revendications précédentes, dans lequel les moyens élastiques (62) comprennent un ressort, en particulier le ressort comprenant une ou plusieurs rondelles Belleville (64).

12. Dispositif de voirie (2) comprenant un élément de voirie (12) selon l'une quelconque des revendications précédentes et un corps de base complémentaire, notamment dans lequel le corps de base est un tampon (4) et le corps de base complémentaire est un cadre (6) adapté pour recevoir le tampon.

13. Dispositif de voirie selon la revendication 12, dans lequel, dans le cas où le corps de base est un tampon (4) et le corps de base complémentaire est un cadre (6) adapté pour recevoir le tampon, l'élément de voirie (12) comprend une barre de blocage auxiliaire (300), la barre de blocage auxiliaire ayant une extrémité libre (302) qui est adaptée pour s'étendre du côté du cadre (6) opposé au tampon (4) lorsque le tampon est disposé dans le cadre, et la barre de blocage auxiliaire (300) étant adaptée pour s'opposer à un soulèvement en translation rectiligne du tampon hors du cadre lorsque le tampon est disposé dans le cadre.

14. Dispositif de voirie selon la revendication 13, dans lequel le dispositif de voirie comprend une charnière (10) reliant le tampon au cadre.

15. Ensemble de voirie (200) comprenant :
- un élément de voirie (12) pour dispositif de voirie selon au moins la revendication 2,
- une noix d'accouplement (100), la noix d'accouplement étant adaptée pour coopérer avec la tête d'actionnement (32), et
- la noix d'accouplement étant adaptée pour être montée sur une clé d'actionnement et pour transmettre le couple de déblocage à la tête d'actionnement (32).
